# EUROPÄISCHE PATENTSCHRIFT

(11) **EP 1 441 871 B1**
(45) Veröffentlichungstag und Bekanntmachung des Hinweises auf die Patenterteilung: **18.04.2007**
(21) Anmeldenummer: 02785358.9
(22) Anmeldetag: 04.11.2002
(51) Int. Cl.: B22D 11/12

(54) **VERFAHREN UND GIESSMASCHINE ZUR PRODUKTION VON GUSSSTRÄNGEN IM KNÜPPEL- ODER BLOCKFORMAT**
METHOD AND CASTING MACHINE FOR PRODUCTION OF CASTING BARS IN THE SHAPE OF BILLETS OR BLOCKS
PROCEDE ET MACHINE DE COULEE PERMETTANT DE FABRIQUER DES BARRES DE COULEE SOUS FORME DE BLOCS OU DE BILLETTES

(30) Priorität: 06.11.2001 DE 10153960
(43) Veröffentlichungstag der Anmeldung: 04.08.2004
(73) Patentinhaber: SMS Demag Aktiengesellschaft, 40237 Düsseldorf (DE)
(72) Erfinder: STREUBEL, Hans, 40699 Erkrath (DE)
(74) Vertreter: Klüppel, Walter
(86) Internationale Anmeldenummer: PCT/EP2002/012263
(87) Internationale Veröffentlichungsnummer: WO 2003/039789

(56) Entgegenhaltungen:
- CH-A- 490 912
- DE-A- 2 056 473
- US-A- 3 478 809
- US-A- 4 519 439

## Beschreibung

Die Erfindung betrifft ein Verfahren zur Produktion von Gusssträngen im Knüppel- oder Blockformat, die in einer Stranggießkokille zu einem gegossenen Strang ausgebildet werden und unterhalb derselben in einer Strangführung mit einem Gießradius eine Umlenkung aus der vertikalen in die horizontale Gießrichtung und anschließend einen Richtbereich durchlaufen, worin der Gussstrang zwischen Rollenpaaren geführt wird, an welche sich ein Soft-Reduktions-Bereich mit wenigstens einem Rollenpaar anschließt. Die Erfindung betrifft auch eine Gießmaschine zur Durchführung des Verfahrens.

Bei Stranggießanlagen ist es bekannt, Seigerungen und Kernporosität durch Soft-Reduktion zu minimieren oder gänzlich zu verhindern. Dazu wird im Bereich der Resterstarrung der Strang mit einem oder vorzugsweise mehreren Rollenpaaren gezielt in der Dicke reduziert. Dabei kann die Dickenreduzierung im Bereich der Soft-Reduktion gleichmäßig oder ungleichmäßig erfolgen.

Bei Blockanlagen werden Strangquerschnitte für die Soft-Reduktion mit ein- oder mehrseitigen Profilüberhöhungen bzw. Profilvertiefungen ausgebildet, um eine deutliche Verbesserung der Stranginnenqualität bei vergleichsweise geringem Kraftbedarf zu erreichen. Die Soft-Reduktion beginnt im Richtbereich des gegossenen Stranges durch Anstellen der Richtrollen. Dazu müssen Geschwindigkeit und Strangkühlung so eingestellt werden, dass auch die Resterstarrung im Richtbereich erfolgt.
Bei hohen Gießgeschwindigkeiten und/oder großen Gießquerschnitten muß hierfür der Gießradius wesentlich vergrößert werden. Dies führt zu erheblichen Mehrkosten der entsprechenden Anlage. Weiterhin ist eine Anstellung der Rollen gegen Distanzstücke oder die Verwendung vorzugsweise positionsgeregelter Hydraulikzylinder erforderlich, um mit glatten Rollen eine Strangreduzierung am falschen Ort zu vermeiden.

Das Dokument US 3,628,594 beschreibt eine Vorrichtung zur Reduktion des Querschnitts eines Gussstranges, umfassend ein Paar in einer Horizontalebene antreibbare Rollen und Paare von in Vertikalebenen an entgegengesetzten Seiten des Stranges angeordneten antreibbaren Rollen.
Die Rollenpaare, welche der Strang durchläuft, sind gegeneinander mittels durch Hydraulikmedium anstellbare Kolben/Zylinder-Einheiten, die der Reduktion vertikaler und horizontaler Querschnitts-Dimensionen des Gussstranges dienen.

Die nicht veröffentlichte deutsche Patentanmeldung mit dem Aktenzeichen 101 44 234.3 beschreibt ein Verfahren und eine Vorrichtung zur Optimierung der Qualität von Gusssträngen mit runden oder annähernd runden Querschnitten im Bereich der Soft-Reduktion.
Hierzu werden die Gießstränge unterhalb der Kokille im Bereich der Resterstarrung in wenigstens einer Reduzierebene durch anstellbare Rollen zur Verbesserung der Innenqualität reduzierend verformt. In einem weiteren Schritt kann der runde oder annähernd runde Gießquerschnitt durch beidseitig anstellbare und um 90° zur Reduzierebene versetzte Rollen um einen Betrag zwischen 5 % und 60 % der Hauptreduzierung im Bereich der Resterstarrung verformt werden, um die Innenqualität durch eine weitere Kemverdichtung zu erhöhen. Bei runden bzw. annähernd runden, insbesondere vergleichsweise großen Strangquerschnitten bzw. Strangquerschnittsbereichen, ist vorgesehen, dass zur Vermeidung von Gefügerissen bzw. unkontrollierten Verformungen des Stranges dieser durch beidseitig anstellbare, zur Reduzierebene um ca. 90 ° versetzte Rollen gestützt wird.

Das Dokument JP 12 37 062 sieht vor, dass innere Risse in einem Gussstrang beim Geradebiegen, selbst bei höheren Gießgeschwindigkeiten dadurch vermieden werden, dass der Strang ein rückläufig trapezoides Format besitzt. Hierfür wird der Strang in einer Kokille mit trapezoiden Gießformat der inneren Wandflächen geformt, deren Weite an der Innenseite des Bogens größer als die
Weite der Form an der Außenseite des Bogens ist, um das rückläufige trapezoide Format auszubilden.
Durch dieses Verfahren wird die Zug-Beanspruchung im ersten Bereich der oberen Formatseite des Gussstranges reduziert und die Gießgeschwindigkeit kann erhöht werden.
Das Dokument JP 63 21 5353 zeigt ein Verfahren zur leichteren Verarbeitung eines Gussstranges durch Ausführung des Gießprozesses unter Verwendung einer wasserkühlbaren Kokille mit rundem oder polygonalem Format.
Der Stranggießmaschine sind Walzen-Gruppen zur schrittweisen Walz-Reduktion nachgeordnet, welche die vorgesehene Reduktion abwechselnd vertikal und horizontal durchführen. Damit wird das kontinuierlich gegossene Material mit rundem oder polygonalem Format durch Walzen vor der Erstarrung im zentralen Bereich reduziert und es werden Seigerung oder Lunkerbildung vermieden.
Im Anschluß daran wird das Stranggussmaterial in vorgesehene Längen geteilt, um einzelne Gußstücke zu erhalten. Wenn Gußstücke in rechteckige Formate gebracht werden, wird die Verarbeitung erleichtert, die Entstehung von Lunkem und zentralen Seigerungen vermieden und die Gefügequalität wesentlich verbessert.

Das Dokument JP 12 02 342 schlägt für eine Reduktion der Zugbeanspruchung im erstarrten Bereich eines Gussstranges sowie zur Verbesserung von dessen Produktion aus geschmolzenem Stahl die Ausbildung von Einkerbungen in einem Teil der oberen Formatseite des Gussstranges vor, und ein Ausformen des eingekerbten Bereiches während des kontinuierlichen Gießprozesses. Nach vertikalem Ausziehen des Gussstranges aus der Kokille wird dieser zuerst in Kreisform gebogen und danach zu einem horizontalen Streckbereich geführt.
Der Strang wird mit oberen und unteren Quetschrollen in den horizontalen Streckbereich geführt, um ihn in das horizontale Format zu recken. Nach vollständiger Erstarrung im Bereich der Sumpfspitze wird der Strang mittels Schneidbrenner an der äußeren Seite des horizontalen Streckbereiches geschnitten. Durch dieses Verfahren wird die Zugbeanspruchung des Stranges im erstarrten Bereich der Grenzschicht an der Oberseite reduziert, und es wird ein kontinuierlicher Gießprozess selbst bei erhöhten Gießgeschwindigkeiten ermöglicht. Darüber hinaus werden Gefügerisse vermieden und die Produktivität wesentlich verbessert.
Das Dokument JP 21 42 654 ermöglicht die Produktion eines runden Gussstranges ohne innere Rissbildung durch Strecken des Gussstranges mittels Streckrollen und Ziehen mittels rotierenden Klemmrollen nach der Erstarrung. Durch dieses Verfahren wird eine Biegebeanspruchung nur wirksam im nicht erstarrten Bereich des Stranges, wodurch die Bildung innerer Risse reduziert wird.

Aus der deutschen Offenlegungsschrift 2 056 473 ist eine Vorrichtung zur Herstellung von gegossenen Strängen aus Stahl bekannt, bestehend aus einer Kokille, einer gekrümmten Strangführung und aus einer ein Kaliberwalzenpaar aufweisende Strangförder- und Verformungseinrichtung. Das Kaliberwalzenpaar enthält ein Kastenkaliber mit einer Einschnürung im Kalibergrund. Die Walzen der Walzenpaare sind mit einer einstellbaren Anpreßvorrichtung verbunden. Einem ersten Walzenpaar kann wenigstens ein weiters Walzenpaar mit Kastelkaliber folgen, wobei die Achsen der aufeinander folgenden Walzenpaare jeweils um 90° verdreht sind. Mit der Anordnung und der Form der Walzenpaare soll der gegossene Strang nicht nur verformt, sondern auch ausgezogen werden. Bereits im ersten Walzenpaar wird eine 36 % prozentige Querschnittsverminderung des Gussstranges bewirkt, so dass der im Strang vorhandene noch flüssige Kern vor die Walzenebene zurückgedrängt wird und ein Zusammenschweißen der erstarrten Strangteile erfolgt. Durch diese Maßnahmen sollen Innenrisse des Gussstranges vermieden werden.

Ausgehend vom vorgenannten Stand der Technik liegt der Erfindung die Aufgabe zugrunde, ein Verfahren und eine Gießmaschine für Knüppel/und Blockformate anzugeben, mit dem bzw. bei der Verbesserungen der Innenqualität des Gussstranges sicher erreicht werden.

Zur Lösung der Aufgabe wird bei einem Verfahren zur Produktion von Gusssträngen in Knüppel- oder Blockformat, gemäß dem Oberbegriff von Anspruch 1 mit der Erfindung vorgeschlagen, dass die Gussstränge in ihrem Richtbereich unter Verwendung von profilierten Rollenpaaren mit ein- oder mehrseitigen Profilüberhöhungen oder Profilvertiefungen ausgebildet werden, und dass sie in Gießrichtung hinter dem Richtbereich mittels wenigstens eines Rollenpaares mit glatten Rollen einer Soft-Reduktion unterzogen werden, wobei zur optimalen Anpassung der Rollenpaare an die Position der Sumpfspitze diese in Gießrichtung oder entgegen der Gießrichtung annähernd horizontal verschoben werden und/oder die Rollenpaare im Bereich der Soft-Reduktions-Strecke B nach Maßgabe der Position der Sumpfspitze auf- oder zugefahren werden.

Weitere Ausgestaltungen des Verfahrens nach der Erfindung sind entsprechend den Unteransprüchen vorgesehen.

Dabei kann die Soft-Reduktion vorzugsweise mit einem Rollenpaar durchgeführt werden.

Hierfür ist es weiterhin von Vorteil, dass die Position der Sumpfspitze mittels Rechenmodellen und/oder messtechnisch, z. B. durch Weg- oder Kraftmessung ermittelt wird, wonach die Rollenpaare entsprechend angestellt werden.

Weiterhin kann mit Vorteil von der Maßnahme Gebrauch gemacht sein, dass bei zweiseitigen Profilüberhöhungen oder Profilvertiefungen diese vorzugsweise auf gegenüberliegenden Seiten des Stranges vorgesehen werden.

Diese Maßnahme ist insbesondere bei Stahlgüten mit starken Seigerungstendenzen und/oder Kernporositäten zweckmäßig, wobei Profilüberhöhungen bzw. Profilvertiefungen des Strangquerschnittes auf allen vier Seiten vorgesehen werden.

Dabei sollte bei einseitiger Profilierung eine Profilhöhe von max. 8 % der Dicke des reduzierten Stranges eingehalten werden, bei zweiseitiger Profilierung eine Profilhöhe auf jeder Seite mit max. 6 %, und bei allseitiger Profilierung eine Profilhöhe auf jeder Seite mit max. 4 % eingehalten werden.
Auch sollte eine Breite des Profils mit 30 - 80 % der entsprechenden Seitenlänge eingehalten werden.

Eine Gießmaschine zur Produktion von Gusssträngen im Knüppel- oder Blockformat, umfassend eine Stranggießkokille zur Ausbildung eines gegossenen Stranges, die mit einer Strangführung mit einem Gießradius R zur Umlenkung des Gussstranges aus der vertikalen in die horizontale Gießrichtung und anschließend mit einem Richtbereich A mit Rollenpaaren versehen ist, an welchen sich ein Soft-Reduktions-Bereich B mit wenigstens einem Rollenpaar anschließt, ist erfindungsgemäß in der Weise ausgebildet, dass dem Richtbereich A der Gussstränge profilierte Rollenpaare mit ein- oder mehrseitigen Profilüberhöhungen h, b oder Profilvertiefungen -h, b zugeordnet sind, und dass für den Bereich der Soft-Reduktion B mindestens ein Rollenpaar mit glatten Rollen nachgeordnet ist, wobei zur optimalen Anpassung der Rollenpaare an die Position der Sumpfspitze diese in Gießrichtung oder entgegen der Gießrichtung annähernd horizontal verschiebbar sind und/oder die Rollenpaare im Bereich der Soft-Reduktions-Strecke B nach Maßgabe der Position der Sumpfspitze auf- oder zufahrbar sind.

Weitere Ausgestaltungen der Gießmaschine sind entsprechend den Unteransprüchen vorgesehen.

Im Folgenden wird die Erfindung anhand von Zeichnungen dargestellt und erläutert:

Es zeigen:
- Figur 1: Eine Gießmaschine mit Kokille und anschließender Strangführung
- Figuren 2a, 2b, 2c: Strangquerschnitte C, D, E mit ein- oder mehrseitigen Profilüberhöhungen nach der Erfindung;
- Figuren 3a, 3b, 3c: Strangquerschnitte F, G, H mit ein- oder mehrseitigen Profilvertiefungen nach der Erfindung;
- Figur 4a: eine profilierte Rolle zur Herstellung von Profilerhöhungen;
- Figur 4b: eine Profilrolle zur Ausbildung von Profilvertiefungen.

Figur 1 zeigt eine Gießmaschine mit der Kokille 1 beim Aufgeben von Stahlschmelze 10 und Ausbildung eines gegossenen Stranges 2 unterhalb der Kokille. Der Strang 2 durchläuft mit dem Gießradius R eine Umlenkung, aus der vertikalen Gießrichtung in die horizontale Richtung 13 mit den Tangenten-Punkt 3. Dieser Tangenten-Punkt 3 befindet sich annähernd in der Mitte des Richtbereiches A, mit den Richtrollen 4, 5, 6, an welchen sich der Soft-Reduktions-Bereich B anschließt. Die Soft-Reduktion erfolgt im Soft-Reduktions-Bereich B mit den Rollenpaaren 7, 8, 9 unter Verwendung glatter Rollen. Hierbei wird die Position der Sumpfspitze im Soft-Reduktions-Bereich B mit Hilfe von Rechenmodellen oder messtechnisch, z. B. durch Weg- oder Kraftmessung ermittelt, wonach dann die Rollenpaare 7-9 entsprechend angestellt werden.

Insgesamt kann die Soft-Reduktion mit Hilfe der Strangkühlung sowie der Gießgeschwindigkeit so eingerichtet werden, dass sie beginnend beim Richtbereich A mit der Sumpfspitze am Ende des Soft-Reduktions-Bereiches B endet.

Die Figuren 2 a bis 2 c zeigen die Ausbildung von Gussstrangquerschnitten nach der Erfindung mit ein- oder mehrseitigen Profilüberhöhungen (h, b) mit den sich dabei ergebenden Querschnittsformen C, D, E.

Die Figuren 3 a bis 3 c zeigen Gussstrangquerschnitte nach der Erfindung, welche mit Profilvertiefungen (-h, b) ausgebildet sind, und die Querschnittsformen F, G, H, aufweisen. Die jeweiligen Profilvertiefungen sind mit -h (bzw. -h') auf der Gegenseite bezeichnet.

Die zur Herstellung der Profilformen verwendeten profilierten Rollen der Rollenpaare 4, 5, 6 entsprechen für Profilüberhöhungen der Ausbildung gem. Fig. 4a mit dem Format 11, während das Format 12 zur Herstellung von Profilvertiefungen ausgebildet sind.

Durch Verschieben des / der Rollenpaar(e) und / oder Auf- bzw. Zufahren der Rollen von Rollenpaaren ist eine optimale Lage (Bereich der Resterstarrung) für die Soft-Reduktion möglich, wodurch die angestrebte Verbesserung der Innenqualität sicher erreicht wird.

## Patentansprüche

1. Verfahren zur Produktion von Gusssträngen (2) im Knüppel- oder Blockformat, die in einer Stranggießkokille (1) zu einem gegossenen Strang (2) ausgebildet werden und unterhalb derselben in einer Strangführung mit einem Gießradius R eine Umlenkung aus der vertikalen in die horizontale Gießrichtung (13) und anschließend einen Richtbereich A durchlaufen, worin der Gussstrang (2) zwischen Rollenpaaren (4, 5, 6) geführt wird, an welche sich ein Soft-Reduktion-Bereich B mit wenigstens einem Rollenpaar (7, 8, 9) anschließt,
**dadurch gekennzeichnet,**
**dass** die Gussstränge (2) im Richtbereich (A) unter Verwendung von profilierten Rollenpaaren (4, 5, 6) mit ein- oder mehrseitigen Profilüberhöhungen (h, b) oder Profilvertiefungen (-h, b) ausgebildet werden, und dass sie in Gießrichtung (13) hinter dem Richtbereich (A) mittels wenigstens eines Rollenpaares (7, 8, 9) mit glatten Rollen einer Soft-Reduktion unterzogen werden, wobei zur optimalen Anpassung der Rollenpaare (7, 8, 9) an die Position der Sumpfspitze diese in Gießrichtung (13) oder entgegen der Gießrichtung (13) annähernd horizontal verschoben werden und/oder die Rollenpaare (7, 8, 9) im Bereich der Soft-Reduktion -Strecke (B) nach Maßgabe der Position der Sumpfspitze auf- oder zugefahren werden.

2. Verfahren nach Anspruch 1,
**dadurch gekennzeichnet,**
**dass** die Soft-Reduktion (B) vorzugsweise mit mehreren Rollenpaaren (7, 8, 9) durchgeführt wird.

3. Verfahren nach Anspruch 1 oder 2,
**dadurch gekennzeichnet,**
**dass** die Position der Sumpfspitze mittels Rechenmodellen und/oder messtechnisch, z: B. Weg- oder Kraftmessung, ermittelt wird, wonach die Rollenpaare (7, 8, 9) entsprechend angestellt werden.

4. Verfahren nach einem oder mehreren der Ansprüche 1 bis 3,
**dadurch gekennzeichnet,**
**dass** bei zweiseitigen Profilüberhöhungen (h, b; h', b') oder Profilvertiefungen (-h, b; -h', b) diese vorzugsweise auf gegenüberliegenden Seiten des Gussstranges (2) vorgesehen werden.

5. Verfahren nach einem oder mehreren der Ansprüche 1 bis 4,
**dadurch gekennzeichnet,**
**dass** bei Stahlgüten mit starken Seigerungstendenzen und/oder Kernporositäten Profilüberhöhungen (h, b) bzw. Profilvertiefungen (-h, b) des Strangquerschnitts auf allen vier Seiten des Gussstranges (2) vorgesehen werden.

6. Verfahren nach einem oder mehreren der Ansprüche 1 bis 5,
**dadurch gekennzeichnet,**
**dass** bei einseitiger Profilierung eine Profilhöhe (h) von maximal 8% der Dicke des reduzierten Gussstranges (2) eingehalten wird.

7. Verfahren nach einem oder mehreren der Ansprüche 1 bis 5,
**dadurch gekennzeichnet,**
**dass** bei zweiseitiger Profilierung eine Profilhöhe (h) auf jeder Seite des Gussstranges mit maximal 6 % eingehalten wird.

8. Verfahren nach einem oder mehreren der Ansprüche 1 bis 5,
**dadurch gekennzeichnet,**
**dass** bei allseitiger Profilierung eine Profilhöhe (h) auf jeder Seite des Gussstranges mit maximal 4 % eingehalten wird.

9. Verfahren nach einem oder mehreren der Ansprüche 1 bis 8,
**dadurch gekennzeichnet,**
**dass** eine Breite (b) des Profils mit 30 bis 80% der entsprechenden Seitenlänge des Gussstranges eingehalten wird.

10. Gießmaschine zur Produktion von Gusssträngen (2) im Knüppel- oder Blockformat, umfassend eine Stranggießkokille (1) zur Ausbildung eines gegossenen Stranges (2), die mit einer Strangführung mit einem Gießradius (R) zur Umlenkung des Gussstranges aus der vertikalen in die horizontale Gießrichtung (13) und anschließend mit einem Richtbereich (A) mit Rollenpaaren (4, 5, 6) versehen ist, an welchen sich ein Soft-Reduktion-Bereich (B) mit wenigstens einem Rollenpaar (7, 8, 9) anschließt,
**dadurch gekennzeichnet,**
**dass** dem Richtbereich (A) der Gussstränge (2) profilierte Rollenpaare (4, 5, 6) mit ein- oder mehrseitigen Profilüberhöhungen (h, b) oder Profilvertiefungen (-h, b) zugeordnet sind, und dass für den Bereich der Soft-Reduktion (B) mindestens ein Rollenpaar (7, 8, 9) mit glatten Rollen nachgeordnet ist, wobei zur optimalen Anpassung der Rollenpaare (7, 8, 9) an die Position der Sumpfspitze diese in Gießrichtung (13) oder entgegen der Gießrichtung (13) annähernd horizontal verschiebbar sind und/oder die Rollenpaare (7, 8, 9) im Bereich der Soft-Reduktion -Strecke (B) nach Maßgabe der Position der Sumpfspitze auf- oder zufahrbar sind.

11. Gießmaschine nach Anspruch 10,
**dadurch gekennzeichnet,**
**dass** für den Richtbereich (A) beidseits des Tangenten-Punktes (3) wenigstens ein Rollenpaar (4, 5, 6) mit profilierten Rollen vorgesehen ist.

12. Gießmaschine nach Anspruch 10 oder 11,
**dadurch gekennzeichnet,**
**dass** das/die Rollenpaar(e) horizontal und/oder vertikal im Bereich der Soft-Reduktion (B) angeordnet sind.

13. Gießmaschine nach einem oder mehreren der Ansprüche 10 bis 12,
**dadurch gekennzeichnet,**
**dass** die Rollen der Rollenpaare mit einer Profilierung (4, 5, 6) mit negativem Durchmesserbereichen (-h, b) oder mit positiven Durchmesserbereichen (+h, b) ausgebildet sind.

## Claims

1. A method for producing casting bars (2) in billet or block format which are formed into a casting bar (2) in a continuous casting mould (1) and run underneath the same in a strand guide having a casting radius R through a deflection from the vertical into the horizontal casting direction (13) and then through a straightening region A, wherein the casting bar (2) is guided between roll pairs (4, 5, 6) followed by a soft reduction region B having at least one roll pair (7, 8, 9),
**characterised in that**
the casting bars (2) are formed in the straightening region (A) using profiled roll pairs (4, 5, 6) with one-sided or multi-sided profile elevations (h, b) or profile recesses (-h, b), and that they are subjected to a soft reduction in the casting direction (13) after the straightening region (A) by means of at least one roll pair (7, 8, 9) with smooth rolls, wherein for optimal adaptation of the roll pair (7, 8, 9) to the position of the crater tip, these are displaced approximately horizontally in the casting direction (13) or opposite to the casting direction (13) and/or the roll pairs (7, 8, 9) in the region of the soft reduction section (B) are driven up or driven towards according to the position of the crater tip.

2. The method according to claim 1, **characterised in that** the soft reduction (B) is preferably carried out using a plurality of roll pairs (7, 8, 9).

3. The method according to claim 1 or 2, **characterised in that** the position of the crater tip is determined by means of calculation models and/or by measurement technology, e.g. distance or force measurement, whereby the roll pairs (7, 8, 9) are correspondingly adjusted.

4. The method according to one or more of claims 1 to 3, **characterised in that** in the case of two-sided profile elevations (h, b; h', b') or profile recesses (-h, b; -h', b) these are preferably provided on opposite sides of the casting bar (2).

5. The method according to one or more of claims 1 to 4, **characterised in that** for steel qualities having strong tendencies to segregation and/or core porosities, profile elevations (h, b) or profile recesses (-h, b) of the strand cross section are provided on all four sides of the casting bar (2).

6. The method according to one or more of claims 1 to 5, **characterised in that** in the case of one-sided profiling, a profile height (h) of a maximum of 8% of the thickness of the reduced casting bar (2) is maintained.

7. The method according to one or more of claims 1 to 5, **characterised in that** in the case of two-sided profiling, a profile height (h) having a maximum of 6% is maintained on each side of the casting bar.

8. The method according to one or more of claims 1 to 5, **characterised in that** in the case of profiling on all sides, a profile height (h) having a maximum of 4% is maintained on each side of the casting bar.

9. The method according to one or more of claims 1 to 8, **characterised in that** a width (b) of the profile with 30 to 80% of the corresponding side length of the casting bar is maintained.

10. A casting machine for producing casting bars (2) in billet or block format comprising a continuous casting mould (1) for forming a casting bar (2), which is provided with a strand guide having a casting radius (R) for deflecting the casting bar from the vertical into the horizontal casting direction (13) and is then provided with a straightening region (A) with roll pairs (4, 5, 6) followed by a soft reduction region (B) having at least one roll pair (7, 8, 9),
**characterised in that**
profiled roll pairs (4, 5, 6) with one-sided or multi-sided profile elevations (h, b) or profile recesses (-h, b) are assigned to the straightening region (A) of the casting bars (2) and at least one roll pair (7, 8, 9) with smooth rolls is located downstream for the soft reduction (B) region, wherein for optimal adaptation of the roll pair (7, 8, 9) to the position of the crater tip, these are displaced approximately horizontally in the casting direction (13) or opposite to the casting direction (13) and/or the roll pairs (7, 8, 9) in the region of the soft reduction section (B) are driven up or driven towards according to the position of the crater tip.

11. The casting machine according to claim 10,
**characterised in that** for the straightening region (A) at least one roll pair (4, 5, 6) with profiled rolls is provided on both sides of the tangent point (3).

12. The casting machine according to claim 10 or 11, **characterised in that** the roll pair(s) are arranged horizontally and/or vertically in the region of the soft reduction (B).

13. The casting machine according to one or more of claims 10 to 12, **characterised in that** the rolls of the roll pairs provided with a profiling (4, 5, 6) are formed with negative diameter regions (-h, b) or with positive diameter regions (+h, b).

## Revendications

1. Procédé de production de barres de coulées (2) en format billettes ou blocs, qui dans une lingotière pour coulée continue (1) sont formées en une barre coulée (2) et qui sous cette dernière traversent dans un guide-barre avec un rayon de coulée R un renvoi de la direction de coulée (13) verticale vers la direction de coulée horizontale, puis une zone de dressage A, dans laquelle la barre de coulée (2) est guidée entre des paires de rouleaux (4, 5, 6), sur laquelle se raccorde une zone de réduction soft B, avec au moins une paire de rouleaux (7, 8, 9)
**caractérisé en ce que**
dans la zone de dressage (A), en utilisant des paires de rouleaux profilés (4, 5, 6), les barres de coulée (2) sont conçues avec des surhaussements de profil (h, b) ou des renfoncements de profil (-h, b) sur un ou sur plusieurs côtés et **en ce qu'**elles sont soumises à une réduction soft au moyen d'au moins une paire de rouleaux (7, 8, 9) avec des rouleaux lisses, derrière la zone de dressage (A), dans le sens de coulée (13), alors que pour l'adaptation optimale des paires de rouleaux (7, 8, 9) à la position de la pointe du pied de bain, elles sont déplacées approximativement à l'horizontale dans le sens de coulée (13) ou à l'encontre du sens de coulée (13), et/ou **en ce que** les paires de rouleaux (7, 8, 9) sont rapprochées ou écartées dans la zone du trajet de réduction soft (B), en fonction de la position du pied de bain.

2. Procédé selon la revendication 1, **caractérisé en ce que** la réduction soft (B) est réalisée de préférence avec plusieurs paires de rouleaux (7, 8, 9).

3. Procédé selon la revendication 1 ou 2, **caractérisé en ce que** la position de la pointe du pied de bain est déterminée au moyen de modèles de calcul et/ou par technique de mesure, par exemple par odométrie ou par dynamométrie, suite à quoi, les paires de rouleaux (7, 8, 9) sont mises en prise de façon conséquente.

4. Procédé selon l'une quelconque ou plusieurs des revendications 1 à 3, **caractérisé en ce que** dans le cas de surhaussements de profil (h, b ; h', b') ou de renfoncements de profil (-h, b ; 'h', b) sur les deux côtés, ceux-ci sont prévus de préférence sur des côtés opposés de la barre de coulée (2).

5. Procédé selon l'une quelconque ou plusieurs des revendications 1 à 4, **caractérisé en ce que** pour des qualités d'acier avec de fortes tendances à la ségrégation et/ou une porosité à coeur, des surhaussements de profil (j, b) ou des renfoncements de profil (-h, b) de la section transversale de la barre sont prévus sur les quatre côtés de la barre de coulée (2).

6. Procédé selon l'une quelconque ou plusieurs des revendications 1 à 5, **caractérisé en ce que** dans le cas d'un profilage unilatéral, une hauteur de profil (h) d'un maximum de 8 % de l'épaisseur de la barre de coulée réduite (2) est respectée.

7. Procédé selon l'une quelconque ou plusieurs des revendications 1 à 5, **caractérisé en ce que** dans le cas d'un profilage bilatéral, une hauteur de profil (h) d'un maximum de 6 % est respectée sur chaque côté de la barre de coulée.

8. Procédé selon l'une quelconque ou plusieurs des revendications 1 à 5, **caractérisé en ce que** dans le cas d'un profilage sur tous les côtés, une hauteur de profil (h) d'un maximum de 4 % est respectée sur chaque côté de la barre de coulée.

9. Procédé selon l'une quelconque ou plusieurs des revendications 1 à 8, **caractérisé en ce qu'**une largeur (B) de profil correspondant à de 30 à 80 % de la longueur du côté correspondant de la barre de coulée est respectée.

10. Machine de coulée pour la production de barres de coulée (2) en format billettes ou blocs, comprenant une lingotière de coulée continue (1) pour former une barre coulée (2) qui est munie d'un guide-barre avec un rayon de coulée (R) pour renverser la barre de coulée de la direction de coulée verticale dans la direction de coulée horizontale (13), puis d'une zone de dressage (A) avec des paires de rouleaux (4, 5, 6), à laquelle se raccorde une zone de réduction soft (B), avec au moins une paire de rouleaux (7, 8, 9),
**caractérisée en ce que**
des paires de rouleaux profilés (4, 5, 6) avec des surhaussements de profil (h, b) ou des renfoncements de profil (-h, b) sur un ou sur plusieurs côtés sont associées à la zone de dressage (A) des barres de coulée (2) et **en ce que** pour la zone de la réduction soft (B), au moins une paire de rouleaux (7, 8, 9) avec des rouleaux lisses est montée en aval, alors que pour l'adaptation optimale des paires de rouleaux (7, 8, 9) à la position de la pointe du pied de bain, elles sont déplaçables approximativement à l'horizontale dans le sens de coulée (13) ou à l'encontre du sens de coulée (13), et/ou **en ce que** les paires de rouleaux (7, 8, 9) sont susceptibles d'être rapprochées ou écartées dans la zone du trajet de réduction soft (B), en fonction de la position du pied de bain.

11. Machine de coulée selon la revendication 10, **caractérisée en ce que** pour la zone de dressage (A), au moins une paire de rouleaux (4, 5, 6) avec des rouleaux profilés est prévue des deux côtés du point tangentiel (3).

12. Machine de coulée selon la revendication 10 ou 11, **caractérisée en ce que** la/les paire(s) de rouleaux sont placées à l'horizontale et/ou à la verticale dans la zone de la réduction soft (B).

13. Machine de coulée selon l'une quelconque ou plusieurs des revendications 10 à 12, **caractérisée en ce que** les rouleaux des paires de rouleaux sont conçus avec un profilage (4, 5, 6) avec des zones de diamètre négatives (-h, b) ou avec des zones de diamètre positives (+h, b).
